# EUROPÄISCHE PATENTSCHRIFT

(11) **EP 1 215 696 B1**
(45) Veröffentlichungstag und Bekanntmachung des Hinweises auf die Patenterteilung: **07.11.2007**
(21) Anmeldenummer: 01129650.6
(22) Anmeldetag: 12.12.2001
(51) Int. Cl.: H01H 13/70

(54) **Tastaturanordnung für eine elektrische Vorrichtung**
Keypad assembly for an electrical device
Ensemble d'un clavier à touches pour un dispositif électrique

(30) Priorität: 14.12.2000 DE 10062380
(43) Veröffentlichungstag der Anmeldung: 19.06.2002
(73) Patentinhaber: Siemens Home and Office Communication Devices GmbH & Co. KG, 81541 München (DE)
(72) Erfinder: Brooren, Andreas, 52134 Herzogenrath (DE); Trummer, Frank, 46282 Dorsten (DE)

(56) Entgegenhaltungen:
- JP-A- 10 012 088
- US-A- 4 687 200
- US-A- 4 710 597
- US-A- 4 800 243
- US-A- 5 107 083

## Beschreibung

Die vorliegende Erfindung betrifft eine Tastaturanordnung für eine elektronische Vorrichtung, insbesondere für eine mobile elektronische Vorrichtung, wie beispielsweise ein Mobilfunk-Endgerät, umfassend wenigstens eine Tastaturmatte mit wenigstens einem Bedienungselement, wobei das wenigstens eine Bedienungselement auf einer Betätigungsseite von der wenigstens einen Tastaturmatte vorspringt und wobei das wenigstens eine Bedienungselement auf einer der Betätigungsseite abgewandten Kontaktseite mit elektrisch leitenden Kontaktmitteln versehen ist, wobei weiter das Bedienungselement bei Druckbeaufschlagung aus einer Ruhestellung in eine Kontaktstellung verlagerbar ist, in welcher wenigstens zwei diesem zugeordnete elektrische Kontakte einer elektronischen Schaltung über die Kontaktmittel elektrisch leitend verbindbar oder verbunden sind.

Eine derartige Tastaturanordnung ist aus dem Stand der Technik bekannt, wie z.B. aus der US-A-4710597. Zur näheren Erläuterung dieses Standes der Technik wird auf Figur 6 verwiesen, die der JP 100 120 88-A entspricht. In Figur 6 ist eine Tastaturanordnung 210 nach dem Stand der Technik gezeigt. Diese Tastaturanordnung 210 ist modulartig aufgebaut und umfaßt eine Tastaturmatte 212, an welcher Tastenelemente 214 ausgebildet sind. Die Tastaturmatte 212 ist auf eine eine Polykarbonatfolie 216 aufgeklebt, wobei diese Polykarbonatfolie 216 im Bereich der Tastenelemente 214 der Tastaturmatte kalottenförmige Erhebungen 218 aufweist, die in die Polykarbonatfolie 216 eingeprägt sind. Auf der von der Tastaturmatte 212 abgewandten Seite der Polykarbonatfolie 216 ist eine Abstandsplatte 220 mit Durchbrüchen im Bereich der Kalotten 218 angeordnet. Von dieser ausgehend ist die Tastaturanordnung 210 über eine Verbindungsschicht 222 mit einer Leiterplatte 224 verbunden, welche mechanisch durch eine Verstärkungsplatte 226 verstärkt ist. Bei Druckbeaufschlagung des Tastenelements 214 entsprechend Pfeil P in Figur 6 wird das Tastenelement nach unten auf die Oberseite der diesem zugeordneten Kalotte 218 zu bewegt und übt Druck auf diese Kalotte 218 aus. Unter Einwirkung dieser Druckkraft knickt die Kalotte 218 aus ihrer in Figur 6 mit durchgezogener Linie gezeigten Ausgangsstellung in eine in Figur 6 mit strichlierter Linie gezeigte und mit 218' bezeichnete Auslenkstellung. Die Polykarbonatfolie 216 ist an ihrer von der Tastaturmatte 212 abgewandten Seite zumindest im Bereich der Kalotten 218 mit einem Kontaktlack, beispielsweise aus einer Graphit-Silber-Mischung oder dergleichen, versehen. In der Auslenkstellung 218' berührt die mit dem Kontaktlack versehene Oberfläche der Kalotte die Leiterplatte und kann somit zwei auf der Leiterplatte verlaufende Kontakte 228a und 228b miteinander elektrisch verbinden. Nach Aufhebung der Druckbeaufschlagung bewegt sich das Tastenelement 214 in die in Figur 6 gezeigte Ausgangsstellung zurück. Ebenso bewegt sich die Kalotte 218 aus der Auslenkstellung gemäß 218' in die Ausgangsstellung zurück. Dadurch wird die elektrische Verbindung zwischen den beiden Kontakten 228a und 228b wieder aufgehoben.

Eine derartige sandwichartig aufgebaute Tastaturanordnung gemäß dem Stand der Technik nach Figur 6 weist jedoch erhebliche Nachteile auf. Aufgrund des modulartigen Aufbaus aus mehreren Schichten, nämlich Tastaturmatte 212, PC-Folie 216 und Abstandsplatte 220 ist die Fertigung der Tastaturanordnung 210 verhältnismäßig aufwendig und kostenintensiv, insbesondere auch deshalb, weil die PC-Folie zumindest abschnittsweise noch zusätzlich mit dem Kontaktlack zu versehen ist. Ersetzt man die PC-Folie 216 durch eine mit Metallkalotten versehene Platte, um dadurch die Betätigungszuverlässigkeit zu verbessern, erhöhen sich die Herstellungskosten für die Tastaturanordnung gemäß dem Stand der Technik weiter. Darüber hinaus unterliegt die in Figur 6 gezeigte Tastaturanordnung 210 gemäß dem Stand der Technik dem Problem, daß durch die Auslenkung von Kalotten auf der Leiterplatte 224 nur sehr kleine geometrische Distanzen für die Herstellung einer elektrischen Verbindung zwischen den beiden Kontakten 228a und 228b überbrückt werden können. Daher ist es erforderlich, bei der Herstellung der Leiterplatte 224 Techniken und Materialien zu verwenden, die eine Anordnung verschiedener Leiterbahnen bzw. verschiedener Kontakte mit sehr kleinem Abstand auch bei Massenfertigung zulassen. Um dies zu gewährleisten, ist es erforderlich, kostenintensive Herstellungsverfahren für die Leiterplatten oder wertvolle Materialien für die Leiterbahnen, wie beispielsweise Gold, zu verwenden. Dies erhöht die Herstellungskosten einer mit der Tastaturanordnung gemäß Figur 6 ausgebildeten elektronischen Vorrichtung zusätzlich. Aufgrund der für die Herstellung der elektrischen Verbindung zwischen den Kontakten 228a und 228b erforderlichen kleinen Dimensionierung entsteht das weitere Problem, daß die Tastaturanordnung und die dieser zugeordnete Leiterplatte gegenüber äußeren Einflüssen, insbesondere Verschmutzung, sehr empfindlich wird. Lagert sich beispielsweise im Bereich der Kontakte 228a, 228b Staub ab, so ist eine hinreichende Kontaktierung durch die ausgelenkte Kalotte 218' nicht mehr gewährleistet.

Es ist demgegenüber Aufgabe der vorliegenden Erfindung, eine Tastaturanordnung der eingangs bezeichneten Art bereitzustellen, welche bei einfacher und kostengünstiger Fertigung in Verbindung mit kostengünstig hergestellten Leiterplatten herkömmlicher Bauweise einen zuverlässigen und gegenüber äußeren Einflüssen unempfindlichen Betrieb gewährleistet.

Diese Aufgabe wird durch eine Tastaturanordnung gemäß Anspruch 1 gelöst.

Statt die Tastaturanordnung in Sandwichbauweise modulartig aufzubauen, wie vorstehend mit Bezug auf Figur 6 zum Stand der Technik beschrieben, ist erfindungsgemäß vorgesehen, daß die Tastaturmatte im Bereich des wenigstens einen Bedienungselements auf ihrer Kontaktseite mit einem Kontaktkörper aus elektrisch leitendem, elastisch deformierbarem Material versehen ist. Dadurch ist es möglich, über einen verhältnismäßig großen Bereich eine elektrische Verbindung zwischen zwei elektrischen Kontakten einer elektronischen Schaltung, beispielsweise auf der Leiterplatte, elektrisch leitend zu verbinden, und dies bei einfachem Aufbau der Tastaturanordnung, da diese lediglich die Tasturmatte und daran ausgebildete Kontaktkörper umfaßt. Ferner wird gleichzeitig eine zuverlässige und gegenüber Ablagerung von Staub oder Schmutzpartikeln auf der Leiterplatte unempfindliche Funktionsweise der Tastaturanordnung gewährleistet. Stellt man sich beispielsweise vor, daß sich - wie eingangs mit Bezug auf den Stand der Technik beschrieben - im Bereich der zu verbindenden elektrischen Kontakte der elektronischen Schaltung Staub ablagert, so drückt der Kontaktkörper zwar auf die Staubpartikel, deformiert sich aufgrund seiner Elastizität jedoch unter der Druckbeaufschlagung vermittels des Bedienungselements derart, daß er trotz der Staubpartikel die zu verbindenden elektrischen Kontakte berührt und somit für eine elektrisch leitende Verbindung sorgt. Die Möglichkeit, mittels der Erfindung auch größere Abstände elektrisch leitend zu überbrücken, verbessert ferner die Kostensituation hinsichtlich der zu verwendenden Leiterplatten, da nunmehr herkömmliche Leiterplatten verwendet werden können, die mit Standardtechniken und weniger kostenintensiven Materialien, wie beispielsweise mit Graphit-Leiterbahnen, hergestellt werden können. Mit der erfindungsgemäßen Lösung ist es möglich, elektrische Kontakte bzw. Leiterbahnen die in einem Abstand von bis zu 6 mm auf der Leiterplatte angeordnet sind, durch einen entsprechend dimensionierten Kontaktkörper elektrisch leitend zu verbinden.

Hinsichtlich der Materialwahl für den Kontaktkörper kann erfindungsgemäß vorgesehen sein, daß dieser aus einem elektrisch leitenden elastischen Kunststoffmaterial, vorzugsweise aus einem elektrisch leitenden weichelastischen Gummimaterial, insbesondere aus elektrisch leitendem Silikonmaterial, hergestellt ist. Eine derartige Materialwahl sorgt für eine zuverlässige Funktionsweise der Tastaturanordnung mit langer Lebensdauer. Darüber hinaus sind die genannten Materialien kostengünstig verfügbar und bei der Fertigung ohne das Erfordernis besonderer Vorkehrungen einfach handzuhaben.

Vorstehend wurden bereits Hinweise auf eine mögliche Dimensionierung des Kontaktkörpers gegeben. Hinsichtlich der geometrischen Gestalt des Kontaktkörpers kann erfindungsgemäß vorgesehen sein, daß er im wesentlichen zylindrische oder bauchige Form, vorzugsweise im wesentlichen kreiszylindrische Form, aufweist und mit einer seiner Grundflächen an der Kontaktseite des Bedienungselements festgelegt ist. Er kann auch zur Erleichterung der Montage konische Abschnitte umfassen. Wird der Kontaktkörper dann bei Druckbeaufschlagung zusammen mit dem Bedienungselement auf die elektronische Schaltung gedrückt, so kann sich dieser entsprechend deformieren, wobei - wie vorstehend bereits dargelegt - das elastische Material eventuell vorhandenen Staubpartikeln ausweicht und wobei sich unter der Druckbeaufschlagung die Kontaktfläche entsprechend vergrößert.

In einer Weiterbildung der erfindungsgemäßen Tastaturanordnung kann vorgesehen sein, daß das wenigstens eine Bedienungselement integral an der Tastaturmatte ausgebildet ist. Die Ausbildung des wenigstens einen Bedienungselements integral an der Tastaturmatte ermöglicht es, die Tastaturanordnung als einheitliche Baugruppe herzustellen, wodurch die weitere Montage der Tastaturanordnung bzw. der mit dieser versehenen elektronischen Vorrichtung vereinfacht wird.

Ferner kann erfindungsgemäß vorgesehen sein, daß das wenigstens eine Bedienungselement über einen federnden Verbindungsbereich mit der Tastaturmatte verbunden ist, wobei das wenigstens eine Bedienungselement bei Druckbeaufschlagung unter elastischer Deformation des Verbindungsbereichs gegen eine Federkraft aus der Ruhestellung in die Kontaktstellung verlagerbar ist und sich bei Aufhebung der Druckbeaufschlagung selbsttätig in die Ruhestellung zurück bewegt. Eine derartige Ausbildung der Tastaturmatte ist im Vergleich zu dem in Bezug auf Figur 6 eingangs beschriebenen Stand der Technik insbesondere deshalb erforderlich, weil die Federwirkung der ausgelenkten Kalotten bei der vorliegenden Erfindung nicht mehr vorhanden ist. Die Rückstellwirkung kann erfindungsgemäß beispielsweise dadurch erreicht werden, daß der federnde Verbindungsbereich mit geringer Wandstärke ausgebildet ist und sich ausgehend von der Tastaturmatte zu dem Bedienungselement hin verengt. Bei einer derartigen Ausbildung der Tastaturmatte verformt sich unter Druckbeaufschlagung lediglich der federnde Verbindungsbereich, so daß eine gezielte Verlagerung zwischen Ruhestellung und Kontaktstellung erreicht werden kann. Vorteilhafterweise ist die Tastaturmatte aus weichelastischem Material, vorzugsweise aus Gummi, insbesondere aus Silikon hergestellt. Diese Materialwahl gewährleistet bei geringen Material- und Fertigungskosten eine zuverlässige Funktion und gute haptische Eigenschaften der Bedienungselemente der Tastaturmatte. Dies ist insbesondere dann der Fall, wenn das wenigstens eine Bedienungselement als Drucktaste ausgeführt ist.

In einer Weiterbildung der Erfindung kann vorgesehen sein, daß die Tastaturmatte eine Mehrzahl gruppiert angeordneter Bedienungselemente umfaßt und daß dieser Mehrzahl von Bedienungselementen ein gemeinsames Tastenelement zugeordnet ist, wobei das Tastenelement bei Druckbeaufschlagung taumelnd bewegbar oder/und niederdrückbar ist und wobei bei Druckbeaufschlagung des gemeinsamen Tastenelements wenigstens ein diesem zugeordnetes Bedienungselement aus der Ruhestellung in die Kontaktstellung verlagerbar ist. Ein derartiges taumelnd bewegbares oder/und niederdrückbares Tastenelement ermöglicht eine einfache Bedienung komplexer Menüstrukturen der elektronischen Vorrichtung. Dies ist beispielsweise bei Mobilfunk-Endgeräten erforderlich, welche mit immer umfassenderen Funktionen ausgestattet werden, die über hierarchische Menüstrukturen auswählbar sind. Die Erfindung eignet sich insbesondere für eine zuverlässige konstruktive Realisierung derartiger Tastenelemente bei geringem fertigungstechnischen Aufwand und geringen Fertigungskosten. Es hat sich im Zusammenhang mit einem mehreren Bedienungselementen zugeordneten Tastenelement nämlich gezeigt, daß gerade aufgrund der zunehmenden Miniaturisierung entsprechender elektronischer Vorrichtungen Probleme auftreten können, die auf die konstruktive Gestaltung der Tastaturanordnung gemäß dem Stand der Technik, wie eingangs mit Bezug auf Figur 6 erläutert, zurückzuführen sind. Aufgrund des erheblich vereinfachten Aufbaus der Tastaturanordnung gemäß der vorliegenden Erfindung können diese Probleme ausgeräumt werden und es kann ein mehreren Bedienungselementen gemeinsam zugeordnetes Tastenelement ohne Funktionseinbußen zusammen mit der elektronischen Vorrichtung weiter miniaturisiert werden.

Führt man das vorstehend angesprochene Tastenelement beispielsweise als sogenannte Navigationstaste aus, mit welcher eine Navigation in vier oder gegebenenfalls acht in regelmäßigen Winkelabständen über 360° verteilte Richtungen möglich sein soll, so kann in einer Weiterbildung der Erfindung vorgesehen sein, daß dem Tastenelement vier Bedienungselemente zugeordnet sind, wobei die vier Bedienungselemente im Bereich der Eckpunkte eines der Kontur des Tastenelements einbeschriebenen Quadrats angeordnet sind. Eine ergonomische Bedienung und eine ansprechende optische Erscheinung ergibt sich bei dieser Erfindungsvariante beispielsweise dann, wenn das Tastenelement im wesentlichen kreisförmige Kontur aufweist.

Um das zusätzliche Tastenelement sicher und gegen unerwünschtes Verlagern geschützt auf der Tastaturmatte anzuordnen, kann erfindungsgemäß weiter vorgesehen sein, daß jedes der dem Tastenelement zugeordneten Bedienungselemente einen Schaftabschnitt aufweist und daß das Tastenelement korrespondierende Ausnehmungen aufweist, welche zur Lagerung des Tastenelements auf den diesem zugeordneten Bedienungselementen jeweils einen Schaftabschnitt aufnehmen. Um auch für das Tastenelement gute haptische Eigenschaften zu erzielen, kann erfindungsgemäß weiter vorgesehen sein, daß das Tastenelement aus einem Gummimaterial, vorzugsweise aus Silikon oder/und vorzugsweise mit höherer Härte als die Tastaturmatte oder/und der Kontaktkörper, hergestellt ist.

Die Erfindung betrifft ferner eine elektronische Vorrichtung, insbesondere eine mobile elektronische Vorrichtung, wie beispielsweise ein Mobilfunk-Endgerät, umfassend eine Tastaturanordnung nach einem der vorangehenden Ansprüche.

Im folgenden wird ein Ausführungsbeispiel der vorliegenden Erfindung anhand der beiliegenden Figuren erläutert. Es stellen dar:
- Figur 1: eine perspektivische Ansicht einer erfindungsgemäßen Tastaturanordnung;
- Figur 2: eine Draufsicht der Tastaturanordnung gemäß Figur 1;
- Figur 3: eine perspektivische Ansicht der Tastaturanordnung gemäß Figur 1, wobei jedoch ein zusätzliches Tastenelement weggelassen wurde;
- Figur 4: eine Schnittdarstellung gemäß der Schnittlinie IV-IV aus Figur 2;
- Figur 5: eine Vergrößerung des in Figur 4 mit V bezeichneten Bildausschnitts und
- Figur 6: eine Teilschnittdarstellung durch eine herkömmliche Tastaturanordnung nach dem Stand der Technik.

In Figur 1 ist eine erfindungsgemäße Tastaturanordnung allgemein mit 10 bezeichnet. Diese ist für den Einbau in eine nicht gezeigte elektronische Vorrichtung, im Beispielfall ein Mobilfunk-Endgerät, vorgesehen und umfaßt eine Tastaturmatte 12. Von der Tastaturmatte 12, insbesondere von deren Betätigungsseite 14 aus springen mehrere Bedienungselemente 16 vor, welche als Drucktasten ausgebildet sind. Ferner umfaßt die Tastaturanordnung 10 ein Tastenelement 18, welches um die in Figur 2 gezeigten Kippachsen A und B in insgesamt vier Kipprichtungen verkippbar ist. Im in Figur 1 rechten mittleren Bereich der Tastaturanordnung 10 ist eine Einfassung 20 vorgesehen mit einer zentralen Öffnung 22, in welche ein Mikrophon einsetzbar ist. Ferner sind in der Tastaturmatte 12 Ausnehmungen 24 in der unmittelbaren Umgebung der Einfassung 20 sowie Einkerbungen 26 vorgesehen, welche zur Festlegung der Tastaturmatte 12 in der nicht gezeigten elektronischen Vorrichtung dienen. Die Tastaturmatte 12 ist aus einem weichelastischen Silikonmaterial hergestellt, wobei die Drucktasten 16 integral mit der Tastaturmatte 12 ausgebildet sind.

In Figur 3 ist die Tastaturmatte 12 unter Weglassung des Tastenelements 18 dargestellt. Dieser Figur ist zu entnehmen, daß das Tastenelement 18 auf vier Bedienungselementen 28 gelagert ist. Jedes Bedienungselement 28 umfaßt einen zapfenförmigen Schaft 30, einen im wesentlichen kreiszylindrischen Flansch 32 und einen konischen Verbindungsbereich 34, über welchen das Bedienungselement 28 mit der Tastaturmatte 12 verbunden ist.

Der genaue Aufbau und die Funktionsweise der Bedienungselemente 16 bzw. 28 wird im folgenden beispielhaft anhand der Figuren 4 und 5 für ein Bedienungselement 28 beschrieben. Die in Figur 4 gezeigte Schnittdarstellung entlang der Schnittlinie IV-IV aus Figur 2 zeigt die erfindungsgemäße Tastaturanordnung samt dem taumelnd bewegbaren Tastenelement 18. Dieses ist auf die vier an Eckpunkten eines Quadrats angeordnete Bedienungselemente 28 in parallel zur Betätigungsseite 14 der Tastaturanordnung 10 nicht verschiebbarer Weise gelagert. Hierzu weist das Tastenelement 18 Ausnehmungen 36 auf, in welche jeweils ein Schaft 30 eines Bedienungselements 28 einführbar ist. Zum erleichterten Einführen der Bedienungselemente 28 in die Ausnehmungen 36 bei der Montage sind die Bedienungselemente 28 an ihren tastaturmattenfernen Enden 38 konisch ausgebildet. Das Tastenelement 18 liegt mit seiner Unterseite 40 auf einer Stufenfläche 42 jedes Bedienungselements 28 auf, wobei sich die Stufenfläche 42 aus dem Übergang von dem Schaft 30 zu dem Flansch 32 ergibt.

In Figur 5 ist ferner ersichtlich, wie der Verbindungsbereich 34 das Bedienungselement 28 mit der Tastaturmatte 12 verbindet. Der Verbindungsbereich 34 ist wie auch aus Figur 3 ersichtlich kegelstumpfartig mit geringer Wandstärke ausgebildet. Auf der der Betätigungsseite 14 abgewandten Kontaktseite 44 ist unterhalb jedes Bedienungselements ein pillenförmiger Kontaktkörper 46 ausgebildet. Dieser Kontaktkörper 46 besteht aus leitfähigem Silikon geringer (Shore-A-) Härte. Der Kontaktkörper 46 ist an der Kontaktseite 44 der Tastaturmatte 12 im Bereich der Bedienungselemente 28 durch Verklebung festgelegt. Drückt man beispielsweise auf das Tastenelement 18 entsprechend Pfeil P gemäß Figur 5, so wird das Bedienungselement aus seiner in Figur 5 dargestellten Ruhestellung unter Deformation des Verbindungsbereichs 34 in eine Kontaktstellung verlagert. In dieser Kontaktstellung befindet sich der Kontaktkörper 46 in gegenseitiger Anlage mit einer in Figur 5 strichliert dargestellten Leiterplatte 48, auf welcher eine elektronische Schaltung realisiert ist. Bei gegenseitigen mechanischen Kontakt zwischen Leiterplatte 48 und Kontaktkörper 46 überbrückt dieser den Abstand zweier elektrischer, auf der Leiterplatte implementierter Kontakte 50 und 52 und sorgt somit für eine elektrische Verbindung dieser Kontakte. Wird die Druckbeaufschlagung entsprechend Pfeil P wieder aufgehoben, d. h. wird das Tastenelement 18 wieder freigegeben, so bewegt sich dieses selbsttätig unter Zurückformung des Verbindungsbereichs 34 in seine Ausgangsstellung, wobei der Kontaktkörper 46 sich von der Leiterplatte 48 abhebt und das Bedienungselement 28 samt Kontaktkörper 46 in die in Figur 5 gezeigte Ruhestellung zurückkehren.

Die Erfindung zeigt, gegenüber dem in Figur 6 gezeigten Stand der Technik, eine stark vereinfachte Tastaturanordnung, welche kostengünstig herstellbar ist und eine hohe Funktionssicherheit bietet. Stellt man sich unter erneuter Heranziehung von Figur 5 den Fall vor, daß im Bereich der beiden Kontakte 50, 52 der Leiterplatte 48 Staubablagerungen vorhanden sind, so ermöglicht die Erfindung trotz dieser Staubablagerungen eine sichere elektrische Verbindung der beiden Kontakte 50, 52, da sich der Kontaktkörper 46 unter der Druckbeaufschlagung gemäß Pfeil P aufgrund seiner weichelastischen Materialeigenschaften deformiert und somit Ablagerungen ausweichen und für eine zuverlässige Berührung der Kontakte 50 und 52 sorgen kann. Ferner lassen sich zwei benachbarte Bedienungselemente 28, wie in Figur 5 gezeigt, in großer Nähe zueinander anordnen, ohne daß deren Funktionsweise beeinträchtigt werden würde. Dadurch ist eine weitere Miniaturisierung der Tastaturanordnung nach Maßgabe einer erforderlichen Miniaturisierung der zugehörigen elektronischen Vorrichtung möglich. Überdies lassen sich durch die Erfindung aufgrund der verhältnismäßig einfachen konstruktiven Gestaltung, der kostengünstig verfügbaren Materialien zur Realisierung der Erfindung und der günstigen Eigenschaften hinsichtlich der Kontaktierung von Leiterplattenkontakten erhebliche Einsparungen bei der Herstellung der erfindungsgemäßen Tastaturanordnung und bei der Verwendung korrespondierender Leiterplatten erzielen.

## Patentansprüche

1. Tastaturanordnung für eine elektronische Vorrichtung, insbesondere für eine mobile elektronische Vorrichtung, wie beispielsweise ein Mobilfunk-Endgerät, umfassend wenigstens eine Tastaturmatte mit wenigstens einem Bedienungselement, wobei das wenigstens eine Bedienungselement auf einer Betätigungsseite von der wenigstens einen Tastaturmatte vorspringt und wobei das wenigstens eine Bedienungselement auf einer der Betätigungsseite abgewandten Kontaktseite mit elektrisch leitenden Kontaktmitteln versehen ist, wobei weiter das Bedienungselement bei Druckbeaufschlagung aus einer Ruhestellung in eine Kontaktstellung verlagerbar ist, in welcher wenigstens zwei diesem zugeordnete elektrische Kontakte einer elektronischen Schaltung über die Kontaktmittel elektrisch leitend verbindbar oder verbunden sind, **dadurch gekennzeichnet, daß** wenigstens drei Bedienungselemente vorgesehen sind, von denen wenigstens eines als Drucktaste (16) ausgebildet ist und wenigstens zwei als ein einen Schaftabschnitt (30) aufweisendes Bedienungselement (28) für ein zugeordnetes Tastenelement (18) mit zum jeweiligen Schaftabschnitt (30) korrespondierenden Ausnehmungen (36), welche zur Lagerung des Tastenelements (18) auf den diesem zugeordneten Bedienungselementen (28) jeweils einen Schaftabschnitt (30) aufnehmen.

2. Tastaturanordnung nach Anspruch 1, **dadurch gekennzeichnet, dass** die Kontaktmittel einen dem jeweiligen Bedienungselement (16, 28) separat zugeordneten Kontaktkörper (46) aus elektrisch leitendem, elastisch deformierbarem Material umfassen.

3. Tastaturanordnung nach Anspruch 1 oder 2, **dadurch gekennzeichnet, daß** der Kontaktkörper (46) aus einem elektrisch leitenden elastischen Kunststoffmaterial, vorzugsweise aus einem elektrisch leitenden weichelastischen Gummimaterial, insbesondere aus elektrisch leitendem Silikonmaterial, hergestellt ist.

4. Tastaturanordnung nach einem der Ansprüche 1 bis 3, **dadurch gekennzeichnet, daß** der Kontaktkörper (46) im Wesentlichen zylindrische oder bauchige Form, vorzugsweise im Wesentlichen kreiszylindrische Form, aufweist und mit einer seiner Grundflächen an der Kontaktseite (44) des Bedienungselements (16, 28) festgelegt ist.

5. Tastaturanordnung nach einem der vorangehenden Ansprüche, **dadurch gekennzeichnet, daß** die wenigstens drei Bedienungselemente (16, 28) integral an der Tastaturmatte (12) ausgebildet sind.

6. Tastaturanordnung nach einem der vorangehenden Ansprüche, **dadurch gekennzeichnet, daß** die wenigstens drei Bedienungselemente (16, 28) über einen federnden Verbindungsbereich (34) mit der Tastaturmatte (12) verbunden sind, wobei die wenigstens drei Bedienungselemente (16, 28) bei Druckbeaufschlagung (P) unter elastischer Deformation des Verbindungsbereichs (34) gegen eine Federkraft aus der Ruhestellung in die Kontaktstellung verlagerbar sind und sich bei Aufhebung der Druckbeaufschlagung (P) selbsttätig in die Ruhestellung zurück bewegen.

7. Tastaturanordnung nach Anspruch 6, **dadurch gekennzeichnet, daß** der federnde Verbindungsbereich (34) mit geringer Wandstärke ausgebildet ist und sich ausgehend von der Tastaturmatte (12) zu dem Bedienungselement (16, 28) hin verengt.

8. Tastaturanordnung nach einem der vorangehenden Ansprüche, **dadurch gekennzeichnet, daß** die Tastaturmatte (12) aus weichelastischem Material, vorzugsweise aus Gummi, insbesondere aus Silikon, hergestellt ist.

9. Tastaturanordnung nach einem der vorangehenden Ansprüche, **dadurch gekennzeichnet, daß** die Tastaturmatte (12) eine Mehrzahl gruppiert angeordneter Bedienungselemente (28) umfaßt und daß dieser Mehrzahl von Bedienungselementen (28) ein gemeinsames Tastenelement (18) zugeordnet ist, wobei das Tastenelement (18) bei Druckbeaufschlagung (P) taumelnd bewegbar oder/und niederdrückbar ist und wobei bei Druckbeaufschlagung (P) des gemeinsamen Tastenelements (18) wenigstens ein diesem zugeordnetes Bedienungselement (28) aus der Ruhestellung in die Kontaktstellung verlagerbar ist.

10. Tastaturanordnung nach Anspruch 9, **dadurch gekennzeichnet, daß** dem Tastenelement (18) vier Bedienungselemente (28) zugeordnet sind, wobei die vier Bedienungselemente (28) im Bereich der Eckpunkte eines der Kontur des Tastenelements (18) einbeschriebenen Quadrats angeordnet sind.

11. Tastaturanordnung nach Anspruch 9 oder 10, **dadurch gekennzeichnet, daß** das Tastenelement (18) im Wesentlichen kreisförmige Kontur aufweist.

12. Tastaturanordnung nach einem der Ansprüche 9 bis 11, **dadurch gekennzeichnet, daß** das Tastenelement (18) aus einem Gummimaterial, vorzugsweise aus Silikon oder/und vorzugsweise mit höherer Härte als die Tastaturmatte (12) oder/und der Kontaktkörper (46), hergestellt ist.

13. Elektronische Vorrichtung, insbesondere mobile elektronische Vorrichtung, wie beispielsweise Mobilfunk-Endgerät, umfassend eine Tastaturanordnung (10) nach einem der vorangehenden Ansprüche.

## Claims

1. Keypad arrangement for an electronic device, in particular for a mobile electronic device, such as a mobile radio terminal for example, comprising at least one keypad mat with at least one operating element, with the at least one operating element projecting from the at least one keypad mat on an activation side and with the at least one operating element being provided with electrically conducting contact means on a contact side facing away from the activation side, it being possible also for the operating element to be displaced from a rest position to a contact position when pressure is applied, in which contact position at least two electrical contacts assigned to it in an electronic circuit can be connected or are connected in an electrically conducting manner by way of the contact means, **characterised in that** at least three operating elements are provided, of which at least one is configured as a key (16) and at least two are configured as an operating element (28) having a shaft segment (30) for an assigned key element (18) with recesses (36) corresponding to the respective shaft segment (30), which recesses (36) each accommodate a shaft segment (30) to support the key element (18) on the operating elements (28) assigned to it.

2. Keypad arrangement according to claim 1, **characterised in that** the contact means comprise a contact body (46) made from an electrically conducting, elastically deformable material and assigned separately to the respective operating element (16, 28).

3. Keypad arrangement according to claim 1 or 2, **characterised in that** the contact body (46) is made from an electrically conducting elastic plastic material, preferably an electrically conducting highly flexible rubber material, in particular an electrically conducting silicone material.

4. Keypad arrangement according to one of claims 1 to 3, **characterised in that** the contact body (46) has an essentially cylindrical or bulbous form, preferably an essentially regular cylindrical form, and is fixed by way of one of its base surfaces to the contact side (44) of the operating element (16, 28).

5. Keypad arrangement according to one of the preceding claims, **characterised in that** the at least three operating elements (16, 28) are configured in an integral manner on the keypad mat (12).

6. Keypad arrangement according to one of the preceding claims, **characterised in that** the at least three operating elements (16, 28) are connected to the keypad mat (12) by way of a resilient connecting region (34), it being possible for the at least three operating elements (16, 28) to be displaced counter to a spring force from the rest position to the contact position when pressure (P) is applied, causing the connecting region (34) to be subject to elastic deformation, and moving back automatically into the rest position when the pressure (P) ceases to be applied.

7. Keypad arrangement according to claim 6, **characterised in that** the resilient connecting region (34) is configured with a small wall thickness and narrows from the keypad mat (12) to the operating element (16, 28).

8. Keypad arrangement according to one of the preceding claims, **characterised in that** the keypad mat (12) is made from a highly flexible material, preferably rubber, in particular silicone.

9. Keypad arrangement according to one of the preceding claims, **characterised in that** the keypad mat (12) comprises a plurality of operating elements (28) disposed in a grouped manner and that this plurality of operating elements (28) is assigned a common key element (18), it being possible for the key element (18) to be moved and/or pressed down in a tumbling manner when pressure (P) is applied and it being possible for at least one operating element (28) assigned to the common key element (18) to be displaced from the rest position to the contact position when pressure (P) is applied to said common key element (18).

10. Keypad arrangement according to claim 9, **characterised in that** four operating elements (28) are assigned to the key element (18), the four operating elements (28) being disposed in the region of the corner points of a square inscribed in the contour of the key element (18).

11. Keypad arrangement according to claim 9 or 10, **characterised in that** the key element (18) has an essentially circular contour.

12. Keypad arrangement according to one of claims 9 to 11, **characterised in that** the key element (18) is made from a rubber material, preferably silicone or/and preferably with greater hardness than the keypad mat (12) or/and the contact body (46).

13. Electronic device, in particular a mobile electronic device, such as a mobile radio terminal for example, comprising a keypad arrangement (10) according to one of the preceding claims.

## Revendications

1. Ensemble de clavier pour un dispositif électronique, en particulier pour un dispositif électronique mobile tel que, par exemple, un terminal radio mobile, comprenant au moins un clavier avec au moins un élément de commande, l'au moins un élément de commande faisant saillie sur un côté d'actionnement de l'au moins un clavier et l'au moins un élément de commande étant pourvu de moyens de contact électriquement conducteurs sur un côté de contact opposé au côté d'actionnement, l'élément de commande pouvant, à l'application d'une pression, être déplacé d'une position de repos vers une position de contact dans laquelle au moins deux contacts électriques d'un circuit électronique associés audit élément de commande peuvent être reliés ou sont reliés de manière électriquement conductrice par l'intermédiaire des moyens de contact, **caractérisé en ce que** sont prévus au moins trois éléments de commande dont l'un au moins se présente sous la forme d'une touche à pression (16) et au moins deux sous la forme d'un élément de commande (28), qui présente une section de tige (30), pour un élément de touche (18) associé avec des évidements (36) correspondant à la section de tige (30) respective, lesquels reçoivent chacun une section de tige (30) pour loger l'élément de touche (18) sur les éléments de commande (28) qui lui sont associés.

2. Ensemble de clavier selon la revendication 1, **caractérisé en ce que** les moyens de contact comprennent un corps de contact (46) associé séparément à chaque élément de commande (16, 28) et composé de matière électriquement conductrice et déformable élastiquement.

3. Ensemble de clavier selon la revendication 1 ou 2, **caractérisé en ce que** le corps de contact (46) est fabriqué en une matière plastique élastique et électriquement conductrice, de préférence en une matière caoutchoutée élastique souple et électriquement conductrice, en particulier en matière siliconée électriquement conductrice.

4. Ensemble de clavier selon l'une des revendications 1 à 3, **caractérisé en ce que** le corps de contact (46) est de forme sensiblement cylindrique ou bombée, de préférence de forme sensiblement cylindrique circulaire, et est déterminé tel qu'il ait l'une de ses surfaces de base sur le côté de contact (44) de l'élément de commande (16, 28).

5. Ensemble de clavier selon l'une des revendications précédentes, **caractérisé en ce que** les au moins trois éléments de commande (16, 28) sont réalisés intégralement sur le clavier (12).

6. Ensemble de clavier selon l'une des revendications précédentes, **caractérisé en ce que** les au moins trois éléments de commande (16, 28) sont assemblés au clavier (12) par l'intermédiaire d'une zone d'assemblage élastique (34), les au moins trois éléments de commande (16, 28), à l'application d'une pression (P), pouvant être déplacés, avec une déformation élastique de la zone d'assemblage (34), à l'encontre d'une force élastique pour passer de la position de repos à la position de contact et revenant automatiquement à la position de repos lorsque l'application d'une pression (P) cesse.

7. Ensemble de clavier selon la revendication 6, **caractérisé en ce que** la zone d'assemblage élastique (34) est réalisée avec une faible épaisseur de paroi et se rétrécit du clavier (12) vers l'élément de commande (16, 28).

8. Ensemble de clavier selon l'une des revendications précédentes, **caractérisé en ce que** le clavier (12) est fabriquée en matière élastique souple, de préférence en caoutchouc, et plus particulièrement en silicone.

9. Ensemble de clavier selon l'une des revendications précédentes, **caractérisé en ce que** le clavier (12) comprend une pluralité d'éléments de commande (28) disposés en groupe et un élément de touche (18) commun est associé à cette pluralité d'éléments de commande (28), l'élément de touche (18), à l'application d'une pression (P), pouvant se déplacer ou/et s'enfoncer dans un mouvement de nutation et, à l'application d'une pression (P) sur l'élément de touche (18) commun, au moins un élément de commande (28) associé à celui-ci pouvant être déplacé de la position de repos vers la position de contact.

10. Ensemble de clavier selon la revendication 9, **caractérisé en ce que** quatre éléments de commande (28) sont affectés à l'élément de touche (18), les quatre éléments de commande (28) étant situés dans la zone des points d'angle d'un carré inscrit dans le contour de l'élément de touche (18).

11. Ensemble de clavier selon la revendication 9 ou 10, **caractérisé en ce que** l'élément de touche (18) présente un contour sensiblement circulaire.

12. Ensemble de clavier selon l'une des revendications 9 à 11, **caractérisé en ce que** l'élément de touche (18) est fabriqué en une matière caoutchoutée, de préférence en silicone ou/et de préférence avec une dureté supérieure à celle du clavier (12) ou/et du corps de contact (46).

13. Dispositif électronique, en particulier dispositif électronique mobile, tel que, par exemple, un terminal radio mobile, comprenant un ensemble de clavier (10) selon l'une des revendications précédentes.
